# NEUE EUROPÄISCHE PATENTSCHRIFT

(11) **EP 1 071 512 B2**
(45) Veröffentlichungstag und Bekanntmachung des Hinweises auf die Entscheidung über den Einspruch: **14.06.2006**
(45) Hinweis auf die Patenterteilung: 20.02.2002
(21) Anmeldenummer: 99923422.2
(22) Anmeldetag: 16.04.1999
(51) Int. Cl.: B04B 5/00

(54) **FREISTRAHLZENTRIFUGE**
FREE JET CENTRIFUGE
CENTRIFUGEUSE A JET LIBRE

(30) Priorität: 16.04.1998 WO PCT/EP98/02219; 12.03.1999 DE 19911212
(43) Veröffentlichungstag der Anmeldung: 31.01.2001
(73) Patentinhaber: Mann + Hummel GmbH, 71638 Ludwigsburg (DE)
(72) Erfinder: FREHLAND, Peter, D-71254 Ditzingen (DE); FISCHER, Helmut, D-71686 Remseck (DE)
(74) Vertreter: Voth, Gerhard
(86) Internationale Anmeldenummer: PCT/EP1999/002584
(87) Internationale Veröffentlichungsnummer: WO 1999/054051

(56) Entgegenhaltungen:
- EP-A- 0 193 000
- WO-A-91/09251
- DE-A- 2 930 994
- DE-B- 1 012 776
- GB-A- 755 269
- GB-B- 668 766
- GB-B- 1 035 542
- IT-B- 625 621
- SU-A- 1 017 390
- US-A- 3 991 935
- US-A- 5 637 217
- US-B- 4 046 315
- DATABASE WPI Section PQ, Week 8329 Derwent Publications Ltd., London, GB; Class P41, AN 83-715871 XP002108915 & SU 957 968 A (MOSCOW LIKHACHEV CAR WKS), 15. September 1982 (1982-09-15)
- DATABASE WPI Section PQ, Week 9109, 17. April 1991 (1991-04-17) Derwent Publications Ltd., London, GB; Class P41, AN 91-064428 XP002108916 & SU 1 576 206 A (OLEINIKOV), 7. Juli 1990 (1990-07-07)

## Beschreibung

### Stand der Technik

Die Erfindung betrifft eine Freistrahlzentrifuge, die einen in einem Gehäuse drehbar gelagerten giotor aufweist, nach der Gattung des Patentanspruchs 1.

Derartige Freistrahlzentrifugen sind bekannt. Deren Aufbau kann z. B. der EP 728 042 B1 entnommen werden. Hier ist eine Ölzentrifuge offenbart, wie sie üblicher Weise im Kraftfahrzeugbereich eingesetzt wird. Diese ist in Blechbauweise hergestellt und besteht aus mehreren Blechschalen 1, 7, 11 (siehe Figur 1), die durch Umbördeln miteinander verbunden sind. Weiterhin ist ein Mittelrohr 2 vorgesehen, in das Buchsen 3, 4 eingepresst werden, die zusammen mit Aufnahmen im Gehäuse eine Gleitlagerung bilden. Die Gleitlagerung wird durch das zu zentrifugierende Öl geschmiert. Der Antrieb der Zentrifuge erfolgt über Bohrungen 8, die im Boden 7 des Zentrifugenrotors untergebracht sind.

Bei dem beschriebenen Zentrifugenrotor handelt es sich um ein Bauteil, welches auf eine kostengünstige Großserienherstellung ausgerichtet ist. Aufgrund von Wirtschaftlichkeitserwägungen bei der Produktion treten jedoch Toleranzen am Zentrifugenrotor auf, die aus verschiedenen Gründen die erreichbaren maximalen Drehzahlen beschränken. Die Öffnungen 8, die durch Bohren oder Stanzen hergestellt werden können, und die Antriebsdüsen bilden, sind in ihrem Wirkungsgrad als Antrieb aufgrund der Ungenauigkeit der Öffnungen beschränkt. In den Gleftlagem tritt eine gewisse Reibung auf, die vor allen Dingen dadurch erzeugt wird, daß die Lagerbuchsen nicht vollständig axial fluchten. Außerdem tritt an den Gleitlagern eine gewisse Leckage auf, die zu einem nicht zentrifugierten Nebenstrom an Schmieröl führt. Wegen auftretenden Unwuchten des Zentrifugenrotors ist die Drehzahl sowieso zu beschränken, da ansonsten die Belastung der Gleitlager und die Schwingungsemission, die der Rotor an das Gehäuse weitergibt, zu stark ansteigen.

Für eine wirksame Abscheidung des zu zentrifugierenden Materials ist jedoch eine hohe Drehzahl des Rotors bei gleichzeitig geringem Volumendurchsatz an zu zentrifugierenden Fluid notwendig. Grundsätzlich läßt sich die Drehzahl durch Vorsehen größerer Öffnungen B vergrößern, wodurch jedoch gleichzeitig der Volumendurchsatz steigt, so daß trotz höherer Rotorgeschwindigkeit die abzuscheidenden Teilchen weniger Zeit haben, sich an den Abscheideflächen festzusetzen. Eine weitere Möglichkeit zur Optimierung der Zentrifugierergebnisse besteht in der Anordnung von Wälzlagern anstelle von Gleitlagern, wie dies z. B. in der DE 10 12 776 vorgeschlagen wird. Hiermit soll die Lagerreibung am Zentrifugenrotor verringert werden, wodurch höhere Rotordrehzahlen erreicht werden können. Dabei entsteht jedoch das Problem, daß durch den hohen Druckunterschied zwischen Rotorinnenraum und Rotorumgebung (Gehäuseinnenraum) ein Leckagestrom auftritt, der durch die Wälzlager fließt. Würde dieser Leckagestrom ungehindert durch den zwischen Außenund Innenring der Wälzlager gebildeten Spalt fließen, würden nicht nur die Ölverluste zu groß werden, sondern es würde zusätzlich die Lagerreibung so weit erhöht, daß ein Reibungsvortell im Vergleich zu Gleitlagern nicht gegeben wäre. Daher muß eine zusätzliche Abdichtung dieser Spalte erfolgen. Eine Kapselung der Kugellager Ist jedoch nicht möglich, da dieser aufgrund des hohen Druckunterschiedes zwischen den beiden Lagerseiten so stark auf die Lagerringe gepresst würde, daß eine höhere Reibung entstünde, als bei der Verwendung von Gleitlagern.

Die in der DE 1012 776 vorgeschlagene Wälzlagerung wird daher mit einer Gleitlagerung kombiniert. Die Gleitlagerung sorgt für eine Verringerung des Lekkagestroms und kann als Spielpassung ausgeführt sein, so daß der Leckagestrom gleichzeitig die Lager ölt. Während des Betriebs der Zentrifuge läuft jedoch der Zwischenraum zwischen den Lagerringen der Wälzlager dennoch mit Öl voll, wodurch die Reibungsverluste wieder unnötig ansteigen. Zudem werden die Reibungsverluste auch durch die beiden Spielpassungen erhöht, so daß der Drehwiderstand des Zentrifugenrotors sich auf diese Weise nur unwesentlich verringern läßt. Im übrigen stellt die Lösung auch eine deutliche Verteuerung der Zentrifuge dar, weil die entsprechenden Passungen für die Gleitlager gefertigt werden müssen und zusätzlich der Komponentenaufwand der verwendeten Wälzlager anfällt.

Die Aufgabe der Erfindung besteht darin, eine Freistrahlzentrifuge zu schaffen, die kostengünstig in der Herstellung ist und dabei optimale Ergebnisse hinsichtlich der Abscheidung liefert.

Diese Aufgabe wird durch die Merkmale der Patentansprüche 1 gelöst.

### Vorteile der Erfindung

Die erfindungsgemäße Freistrahlzentrifuge besitzt einen Rotor, der in einem Gehäuse gelagert ist. Das Gehäuse hat die Aufgabe, die Umgebung vor dem durch die Antriebsdüsen austretenden zentrifugierten Fluides zu schützen. Dabei muß keine spezielle Gehäuseglocke für den Zentrifugenrotor vorgesehen werden. Es ist ebenso denkbar, diese in ein für andere Komponenten gedachtes Gehäuse mit einzusetzen. Hierzu bietet sich z. B. das Kurbelgehäuse einer Brennkraftmaschine oder ein Ölfiltermodul an, in dem der Zentrifugenrotor als Nebenstromfilter zusätzlich zu einem Hauptstromfilteriement angeordnet ist.

Eine der Lagerstellen des Zentrifugenrotors ist gleichzeitig als Einlaß für das zu zentrifugierende Fluid ausgebildet. Diese Lagerstelle bietet im Zusammenwirken mit einer Gleitlagerung gleichzeitig eine genügende Abdichtung der Flüssigkeitszuführung gegenüber dem Gehäuseinnenraum. Das andere Lagerungsmittel wird erfindungsgemäß durch ein Wälzlager gebildet. Hierzu bietet sich insbesondere ein Kugellager an. Es ist dabei sinnvoll, die beiden Lagermittel an den beiden gegenüberliegenden Seiten der Deckelfläche und der Bodenfläche anzubringen, um die auftretenden Lagerkräfte zu minimieren.

Die Lageraufnahme an der Deckelfläche für das Wälzlager ist zum Inneren des Rotors abgedichtet. Dies kann zum Beispiel dadurch erreicht werden, daß die Deckelfläche des Rotors geschlossen ausgeführt und die Lageraufnahme einteilig angeformt ist. Auf jeden Fall muß die Lageraufnahme derart gestaltet sein, daß das zu zentrifugierende Fluid dort nicht aus dem Rotorinnenraum in den Gehäuseraum dringen kann. Dies hat den wesentlichen Vorteil, daß das Wälzlager keinem Leckagestrom am Zentrifugenrotor ausgesetzt ist. Für eine Schmierung des Wälzlagers reicht der durch die Antriebsdüsen des Zentrifugenrotors erzeugte Ölnebel vollständig aus und führt sogar zu den optimalen Schmierbedingungen. Die Reibung des Wälzlagers ist daher außerordentlich gering.

Zusätzlich kann auch ein gekapseltes Wälzlager verwendetwerden. Dieses kann damit vor Verunreinigungen im zu zentrifugierenden Fluid geschützt werden, und vor Inbetriebnahme auf Lebensdauer abgeschmiert werden. Allerdings dürfen die schleifenden Dichtungsteile der Kapselung nicht den im Zentrifugeninnenraum herrschenden Öldruck ausgeliefert sein, da dies zu einer zu großen Lagerreibung bis hin zum Blockieren führen würde. Eine abgedichtete Lageraufnahme am Rotor in der bereits beschriebenen Form ist also auch in dieser Variante nötig.

Die Lageraufnahme kann z. B. aus einem geschlossenen Achsstummel bestehen, der von der Dekkelfläche abragt und in den Innenring des Wälzlagers geschoben wird. Ebenso denkbar ist auch eine konzentrische Vertiefungen derDeckelfläche, in den das Wälzlager mit seinem Außenring eingesetzt wird. Der Achsstummel überträgt die auf den Zentrifugenrotorwirkenden Radialkräfte. Bei entsprechender Wahl des Wälzlagers, z. B: eines Kugellagers, kann dieses die Axialkräfte auffangen, die unter anderem durch den Öldruck am Gleitlager entstehen

Eine bevorzugte Ausführungsform für das Lagerproblem bei den bereits beschriebenen Zentrifugen besteht darin, daß zumindest ein Gleitlager vorgesehen ist, wobei dieses aus einer Lagerbuchse und einer Gleitbuchse besteht. Die Lagerbuchse wird im Gehäuse befestigt. Dies kann bevorzugt durch Einpressen geschehen, es sind jedoch auch andere Möglichkeiten wie Einkleben oder eine Schraubverbindung zum Einklemmen denkbar. Die Gleitbuchse wird in die Lagerbuchse gesteckt und kommuniziert mit einer Lageraufnahme, die am Rotor vorgesehen ist. Die Lageraufnahme stellt gleichzeitig den Einlaß für das zu zentrifugierende Fluid in den Rotor dar. Die Lageraufnahme kann z. B. aus einem Hohlstutzen bestehen, der in die Gleitbuchse eingesteckt wird. Genauso denkbar ist aber auch eine lochförmige Aufnahme im Rotor, in den die Gleitbuchse hineingesteckt werden kann. In jedem Falle gewährleistet die Gleitbuchse eine Durchleitung des zu zentrifugierenden Fluids vom Einlaßkanalsystem zum Einlaß am Rotor.

Das zu zentrifugierende Fluid wirkt gleichzeitig als Schmiermittel für das Gleitlager. Hierbei wird ein geringer Leckageverlust zwischen den Gleitpartnern des Gleitlagers hingenommen, im wesentlichen stellt das Gleitlagerjedoch eine Abdichtung zwischen Zuleitungskanal und dem die Zentrifuge umgebenden Gehäuseinnenraum dar.

Für die Gleit- und Lagerbuchse kann eine Werkstoffpaarung gewählt werden, die optimale Ergebnisse hinsichtlich der Gleitlagerungseigenschaften dieser Bauteile gewährleistet. Die Lagerbuchse kann z. B. aus Bronze bestehen während die Gleitbuchse aus Stahl gefertigt wird. Bevorzugt ist zur Gleitlagerung des Rotors eine Relativbewegung zwischen Gleit- und Lagerbuchse vorgesehen, während die Verbindung zwischen Lageraufnahme am Rotor und Lagerbuchse drehsteif ausgeführt sein soll. Hierzu muß jedoch der Drehwiderstand der Gleitbuchse in der Lageraufnahme nur unwesentlich größer sein, als der zwischen der Buchsenpaarung. Dies kann bereits durch einfaches Aufstecken des Rotors auf die Lagerbuchse gewährleistet sein. Daraus folgt ein einfache Demontierbarkeit des Zentrifugenrotors, der im allgemeinen als Austauschteil ausgeführt ist. Damit kann die Gleitbuchse vorteilhafter Weise mehrfach verwendet werden.

Die beschriebene Gestaltung des Gleitlagers bringt besondere Vorteile bei einer Gestaltung der Zentrifuge aus Kunststoff mit sich, insbesondere, wenn der Rotorvollständig aus Kunststoff gefertigt ist. Der Aufbau eines solchen Kunststoffzentrifugenrotors kann z. B. der WO98/46361 entnommen werden (siehe Figur 3 mit zugehöriger Figurenbeschreibung). Der Kunststoff ist aufgrund seiner ungünstigen relativen Wärmeausdehnung zu den in Frage kommenden Gleitpartnem nicht gut für eine direkte Lagerung in einer Lagerbuchse geeignet. Durch Zwischenschaltung der Gleitbuchse wird das Dauerlaufverhalten der Zentrifugenlagerung daher deutlich verbessert, da sich kleine Lagerspalte mit einem geringen Leckölverlust realisieren lassen. Ist die Lageraufnahme am Kunststoffzentrifugenrotordurch einen Hohlstutzen gebildet, kann eine Verbindung zur Gleitbuchse, wie erwähnt, durch einfaches Einstecken erfolgen. Die Passung zwischen Hohlstutzen und Gleitbuchse kann derart gewählt werden, daß auch hier eine Relativbewegung möglich ist, wobei die dabei auftretende Reibung über der zwischen dem Buchsenpaar liegen sollte.

Eine günstige Ausführungsform der Gleitbuchse sieht vor, diese mit einer Verliersicherung zu versehen. Diese kann z. B. aus einem Absatz bestehen, der an dem dem Rotor abgewandten Ende der Buchse angebracht ist. Dieserverhindert dann ein Herausrutschen der Gleitbuchse aus der Lagerbuchse beim Wechseln des Zentrifugenrotors. Damit kann der Rotor auch dann aus derGleitbuchse gezogen werden, wenn die Verbindung zwischen Rotor und Gleitbuchse mit einer höheren Reibung behaftet ist, als die Paarung der beiden Buchsen, wie dies bei der bereits beschriebenen Anwendungsform der Fall ist. Der Austauschrotor kann dann einfach in die Gleitbuchse gesteckt werden, ohne daß letztere verloren gehen oder falsch eingebaut werden könnte. Es wird auf diese Weise also vorteilhaft die Fehlerwahrscheinlichkeit beim Austausch des Rotors verringert. Der verbrauchte Rotor kann, sofern es sich um ein vollständig aus Kunststoff gefertigtes Bauteil handelt, problemlos thermisch entsorgt werden.

Der Erfindungsgedanke kann zweckmäßig weitergebildet werden, wenn zumindest eines der Lagermittel drei rotatorische Freiheitsgrade bezüglich des Lagermittelpunktes die jeweiligen Lagermittel aufweist. Selbstverständlich entspricht der erste rotatorische Freiheitsgrad der Zentrifugendrehung selbst und muß in jedem Falle vorgesehen sein. Die beiden anderen rotatorischen Freiheitsgrade ermöglichen ein Pendeln der Rotationsachse des Rotors, wobei das Zentrum dieses Pendeins der Lagermittelpunkt des jeweiligen Lagermittels ist. Diese Maßnahme wird jedoch nichtvorgesehen, um ein Pendeln des Zentrifugenrotors zu erreichen, sondern um ein toleranzbedingteh Winkelversatz der Zentrifugendrehachse kräftefrei ausgleichen zu können. Die Pendelbewegung wird durch das jeweils andere Lager an der Zentrifuge verhindert.

Die kraftfreie Lagerung ist vor allen Dingen notwendig, wenn Gleitlager zum Einsatz kommen. Bereits kleinste Winkelversätze können hierzu einem starken Ansteigen der Lagerreibung bis hin zu einem Blokkieren des Rotors führen. Die zusätzlichen rotatorischen Freiheitsgrade erlauben also größere Fertigungstoleranzbereiche sowohl für den Zentrifugenrotor wie auch das Gehäuse. Dies hat wesentliche Vorteile bei der Wirtschaftlichkeit der Fertigung der genannten Bauteile. Aber selbst bei feinsttolerierten Teilen kann die erfindungsgemäße Weiterbildung ein Ansteigen der Reibungsverluste vollständig verhindern. Der Effekt ist eine weitere Erhöhung der zu erreichenden Drehzahlen des Zentrifugenrotors. Gleichzeitig läßt sich die gewünschte Nenndrehzahl der Zentrifuge zuverlässiger erreichen, da die Streuung bei den Reibungswerten der Lager einzelner Zentrifugen verringert wird.

Die zusätzlichen rotatorischen Freiheitsgrade der Lagermittel können durch eine kalottenartige Gestalt der Lageraußenringe, die im Gehäuse befestigt sind, erreicht werden. Der angesprochene Lagermittelpunkt ergibt sich demnach durch den Mittelpunkt der Kugel, die die gekrümmten Kalottenflächen beinhaltet. Für ein Gleitlager bietet es sich demnach an, handelsübliche Lagerkalotten als Lagerbuchsen zum Einsatz kommen zu lassen. Bei dem Einsatz von Wälzlagern besteht die Möglichkeit, den Außenring des Wälzlagers ballig auszuführen, oder das Wälzlagerselbst ebenfalls in einer Lagerkalotte unterzubringen, wobei die Lagerkalotte mit den Gehäusewänden im Eingriff steht.

Vorteilhaft ist weiterhin das Vorsehen eines Axialspiels des Rotors in der Lagerung. Dehnt sich der Rotor infolge von Temperaturschwankungen stärker aus, als das Gehäuse, kann durch diese Gestaltung verhindert werden, daß der Rotor Klemmkräfte auf die Lagermittel ausübt. Dies garantiert vor allen Dingen im Dauerbetrieb der Zentrifuge eine einwandfreie, reibungsarme Funktion des Rotors. Ein Schlagen der Zentrifuge aufgrund des Lagerspiels während deren Betrieb wird auf grund des Funktionsprinzips verhindert. Durch den resultierenden Öldruck im Inneren der Zentrifuge wird diese während des Betriebs gegen das Lagermittel gedrückt, welches sich auf der dem Einlaß abgewandten Seite der Zentrifuge befindet. Dieses Lager muß also auch Axialkräfte aufnehmen. Ein Kugellager ist daher besonders geeignet. Um das Axialspiel zu begrenzen, können am Zentrifugenrotor Axialanschläge vorgesehen werden. Als Axialanschlag kann selbstverständlich auch der Rotorkörper selbst genutzt werden, da dieser einen größeren Durchmesser als die Lageraufnahmen aufweist.

Eine bevorzugte Ausführungsform, die erreichbaren Höchstdrehzahlen eines Freistrahlzentrifugenrotors zu maximieren, ist darin zu sehen, den Boden des Rotors aus Kunststoff in einem Stück herzustellen, wobei neben der Lageraufnahme für Lagerungsmittel auch mindestens eine Antriebsdüse in den Boden integriert ist. Die Kunststoffbauweise ermöglicht eine hochpräziese Ausgestaltung der Düsenöffnung, wobei auch deren Geometrie variiert werden kann. Das Kunststoffteil kann als Spritzgußteil ausgeführt sein, wobei die Düsenöffnungen mit in die Gußform integriert sind. Eine Nachbearbeitung dieses Teils ist dann nicht erforderlich, was zu zusätzlichen Kosteneinsparungseffekten führt. Alternativ kann die Düsenöffnung auch gebohrtwerden, wobei aufgrund der Werkstoffwahl hierbei eine hohe Präzision erreichbar ist. Die Spritzgußtechnologie ermöglicht außerdem einen zusätzlichen Gestaltungsfreiraum für die Düsengeometrie. Die genannten Vorteile lassen sich bei bekannten Blechböden nur mit großem Aufwand, z.B. durch Verwendung von Präzisionsbohrem, realisieren was insbesondere bei der Anwendung der Zentrifuge im Kraftfahrzeugbereich nicht wirtschaftlich ist. Normaierweise werden die Löcher gestanzt oder mit Standartbohrern erzeugt.

Vorteilhaft kann die Lageraufnahme aus einem Hohlstutzen bestehen, der an den Kunsttoffboden angegossen ist. Der Hohlstutzen bildet dann gleichzeitig den Einlaß für den Rotor und wirkt mit einem Gleitlager zusammen, wie dies bereits beschrieben wurde. Durch die Funktionsintegration verschiedener Komponenten im Boden läßt sich der Aufwand für Fertigung und Montage deutlich reduzieren.

Soll am Boden ein Wälzlager verwendet werden, so muß die Lageraufnahme am Boden aus bereits genannten Gründen derart ausgeführt sein, daß der Rotorinnenraum an dieser Stelle dichtend vom Gehäuseinnenraum getrennt wird. Der Einlaß für das zu zentrifugierende Fluid kann dann zum Beispiel in der anderen Lagerstelle erfolgen.

Eine besonders günstige Ausführungsform der Erfindung sieht vor, daß im Boden des Deckels weiterhin ein lmpulskanal integriert ist, der zur Innenseite des Deckels durch eine Kanalabdeckung vom Innenraum abgetrennt ist. Das Fluid erreicht durch Einlaßöffnungen den Impulskanal und wird an die Antriebsdüse weftergeleitet. Dabei wird die kinetische Energie der Fluidtellchen teilweise in rotatorische Drehbewegung des Rotors umgesetzt. Hierdurch läßt sich ein weiterer Drehzahlgewinn für den Zentrifugenrotor erreichen. Die Anordnung des Impulskanals hat jedoch noch einen weiteren Vorteil. Die Einlaßöffnung für den Impulskanal wird nahe der Zentrifugenachse angebracht und befindet sich am Boden im untersten Teil des Zentrifugeninneren. Hierdurch wird die Schmutzaufnahmekapazität der Zentrifuge auf ein Maximum erhöht, da kein Beruhigungsraum im Einzugsbereich der Antriebsdüsen vorgesehen werden muß, der das Aufnahmevolumen des Zentrifugenrotors für abgeschiedenes Material verkleinern würde.

Der drehzahlsteigemde Effekt des impulskanals läßt sich optimal nutzen, wenn dessen Krümmungsverlauf stetig ist. Das bedeutet, daß dieser durch eine kontinuierliche Umleitung des Fluids von einer radial nach außen gerichteten zu einer tangential ausgerichteten Strömungsrichtung eine Umsetzung des Strömungsimpulses in eine Drehbewegung bewirkt. Diese Funktion läßt sich selbstverständlich auch nutzen, wenn zum Beispiel aufgrund baulicher Bedingungen eine Richtungsänderung von weniger als 90° im Impulskanal erfolgt. Auch Unstetigkeiten im Kanalverlauf führen nur zu einer Verringerung des beschriebenen Effektes.

Der Kanaldeckel kann mit dem Boden verklebt oder verschweißt werden. Eine günstige Gestaltung der Einlaßöffnung wird erreicht, wenn diese ringförmig um ein sich im Inneren der Zentrifuge erstrecktes Mittelrohr angeordnet wird. Das Mittelrohrkann vorteilhafterweise ebenfalls in den Boden integriert sein. Dieses ragt dann in den Innenraum der Zentrifuge hinein und sorgt für eine Leitung des zu zentrifugierenden Fluids in den oberen Teil des Rotorinnenraums hinein. Von dort strömt es dann zurück zu den Einlaßöffnungen am Impulskanal oderwenn dieser nichtvorgesehen ist, direkt zu den Antriebsdüsen. Die Integration des Mittelrohrs in den Boden führt also zu einer weiteren Bauteilintegration, die die Wirtschaftlichkeit der vorgeschlagenen Lösungen erhöht.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Weitere Einzelheiten der Erfindung werden in den Zeichnungen anhand von schematischen Ausführungsbeispielen beschrieben. Hierbei zeigen
- Figur 1: eine Ölzentrifuge mit Kunststoffrotor und Impulskanal, eingebaut in ein gesondertes Gehäuse und gelagert durch ein Wälz- und ein Gleitlager, im Mittelschnitt,
- Figur 2: eine alternative Ausgestaltung der Wälzlagerung entsprechend dem Detail X aus Figur 1 entsprechender Darstellung,
- Figur 3: eine weitere Ausgestaltung der Wälzlagerung entsprechend dem Detail X der Figur 1,
- Figur 4: eine alternative Ausgestaltung der Gleitlagerung, dargestellt entsprechend dem Detail Y der Figur 1 und
- Figur 5: die Aufsicht auf das Innere des Rotorbodens.

### Beschreibung der Ausführungsbeispiele

In Figur 1 ist eine Ölzentrifuge für den Kraftfahrzeugbereich dargestellt. Diese Zentrifuge ist in ein Gehäuse, bestehend aus einem Gehäusesockel 10 und einer Gehäuseglocke 11, untergebracht. Die beiden Gehäuseteile sind miteinander verschraubt und durch einen O-Ring 12 abgedichtet.

Im Inneren des Zentrifugengehäuses ist ein Rotor 13 drehbar gelagert. Auf der einen Seite des Rotors 13 ist zur Lagerung ein Achsstummel 14 vorgesehen. Dieser ist hohl ausgeführt, jedoch am Ende verschlossen, so daß ein vollständiger Abschluß des Zentrifugeninneren zu einem Gehäuseinnenraum 15 gewährleistet ist. Das Wälzlager 16 ist in eine Gehäuseaufnahme 17a eingesetzt, wobei Schnappnasen 18 unter Nutzung der Elastizität des Gehäuseglockenwerkstoffs eine Fixierung des Kugellagers gewährleisten. Bei einem Austausch des Rotors verbleibt das Kugellager daher in derGehäusegiocke und kann nichtverloren gehen.

Am anderen Ende des Rotors ist zur Lagerung desselben ein Hohlstutzen 19 angebracht. Dieser ist in eine Gleitbuchse 20 gesteckt, die wiederum in einer Lagerbuchse 21 umläuft. Die Lagerbuchse ist kalottenförmig ausgebildet und in eine passende Gehäuseaufnahme 17b eingebracht. Zur Fixierung der Lagerbuchse ist ein Fixierring 22 vorgesehen, der auf der Gehäuseaufnahme 17b befestigt ist.

Das zu zentrifugierende Öl erreicht durch eine Zuführung 23 das Gleitlager 20, 21, welches den Gehäuseinnenraum 15 vom Zufluß 23 abdichtet. Das zufließende ÖI sorgt gleichzeitig für eine Schmierung des Gleitlagers. Vom Gleitlager tritt das Öl durch einen Einlaß 24 im Hohlstutzen 19 in das Innere eines Mittelrohrs 25 und wird durch dessen Ende in einen Abscheideraum 26 des Rotors geleitet. In diesem sind Leitrippen 27 vorgesehen, zwischen denen sich eine Ablagerungsfläche28, gebildet durch die Rotorinnenwände befindet. Das Öl strömt langsam zu einer ringförmigen Einlaßöffnung 29, die zu lmpulskanälen 30 führt. In dieser Zeit werden Partikel auf der Ablagerungsfläche 28 abgeschleden, wobei die Leitrippen eine Rotation des Öls im Zentrifugeninneren unterstützen. Durch die Impulskanäle erreicht das Öl Antriebsdüsen 31 und wird durch diese in den Gehäuseinnenraum gespritzt. Im Gehäusesockel ist ein Abfluß 32 für das gereinigte Öl vorgesehen. Die Flußrichtung des Öls ist durch Pfeile gekennzeichnet.

Der Rotor 13 weist in eingebauter Lage ein Axialspiel in Richtung der Rotationsachse auf, welches durch die beiden Lagerungen gewährleistet wird. Am Achsstummel 14 befindet sich ein Axialanschlag 33, der das Axialspiel des Rotors nach oben hin begrenzt. Im Gleitlager wird das Axialspiel durch die Gestaltung der Gleitbuchse 20 gewährleistet. Diese Ist länger ausgeführt, als die Lagerbuchse, so daß eine Axialbewegung des Rotors ermöglicht wird. Als Anschlag dient eine Verliersicherung 34, die an einem Ende der Gleitbuchse als Absatz ausgeführt ist. Diese begrenzt die Axialbewegung der Gleitbuchse, wobei sie einerseits an der Zuführung 23 und andererseits an der Lagerbuchse 21 anstößt. Auf diese Weise wird auch vermieden, daß die Gleitbuchse aus der Lagerbuchse herausrutschen kann und verloren geht. Der Rotor 13 ist in der Axialstellung dargestellt, die im Ruhezustand eingenommen wird. Im Betrieb wird der Rotor mit dem Axialanschlag 33 gegen das Wälzlager 16 gedrückt, welches gleichzeitig die dabei entstehenden Axialkräfte aufnimmt.

In Figur 2 ist die Verwendung eines Kugellagers 35 mit balligem Außenring zur Lagerung des Achsstummels 14 in einer Gehäuseaufnahme 17c dargestellt. Diese Gestaltung verhindert eine Übertragung von Biegemomenten durch den Achsstummel. Dies wird durch die kardanische Einspannung in der Gehäuseaufnahme 17c erreicht. Zur Fixierung des Kugellagers 35 in der Gehäuseaufnahme sind entsprechend Figur 1 Schnappnasen 18 vorgesehen.

Die Lagerung gemäß Figur 3 entspricht im Wirkprinzip der Lagerung gemäß Figur 2. Sie zeigt die Möglichkeit auf, eine kardanische Lagerung des Wälzlagers 16 durch Verwendung einer Lagerkalotte 36 zu erzielen. Die Lagerkalotte entspricht dem balligen Außenring des Kugellagers 35.

Eine Alternative für das Gleitlager gemäß Figur 1 ist in Figur 4 dargestellt. Die Gleitbuchse 20 überträgt bei dieser Ausführung Biegemomente der Zentrifugenachse. Die Lagerbuchse 21, die aus Bronze hergestellt ist, ist in die Zuführung 23 eingepreßt. Die Gleitbuchse 20, aus Stahl ist länger als im Ausführungsbeispiel gemäß Figur 1 ausgeführt und wird in das Innere des Mittelrohrs 25 eingepreßt. Die Zuführung des Öls erfolgt in der gemäß Figur 1 beschriebenen Weise.

Der Figur 5 läßt sich ein Ausführungsbeispiel für die Gestaltung des Impulskanals 30 entnehmen. Es ist die Aufsicht auf einen Boden 37 des Rotors dargestellt, wobei die Blickrichtung von innen nach außen geführt ist. Zentral ist der Einlaß 24 angeordnet, der in das Innere des Mittelrohres 25 führt. Der Impulskanal 30 ist in den Boden 37 eingelassen, und führt In stetiger Krümmung von einer radial nach außen gerichteten Strömungsrichtung a zu einer tangentialen Strömungsrichtung b, die gleichzeitig die Spritzrichtung der Antriebsdüsen 31 angibt. Der Impulskanal ist durch eine teilweise aufgebrochen dargestellte Kanalabdeckung 38 verschlossen (siehe auch Figur 1). Die Kanalabdeckung ist durch Vibrationsschweißen auf den Impulskanal aufgebracht. Am Rand des lmpulskanals ist hierfür ein Schweißabsatz 39 vorgesehen. Die Einlaßöffnung 29 wird gebildet durch einen Spalt zwischen einer Außenwand 40 des Mittelrohrs 25 und einem hochgezogenen Ringrand 40 der Kanalabdeckung 38.

## Patentansprüche

1. Freistrahlzentrifuge, insbesondere zur Reinigung des Schmieröls einer Brennkraftmaschine, weiche
- einen Rotor (13) mit einem Einlass (24) und mindestens einer Antriebsdüse (31) als Auslass und einer Ablagerungsfläche (28) im Inneren des Rotors,
- ein Gehäuse (10,11) zur Abschirmung des Rotors gegenüber der Umgebung,
- Lagerungsmittel zur drehbaren Lagerung des Rotors (13) im Gehäuse (10,11), wobei eines der Lagerungsmittel aus einem Gleitlager (20,21) besteht, welches gleichzeitig den Einlass (24) bildet,
aufweist, **dadurch gekennzeichnet, dass** ein anderes Lagerungsmittel aus einem Wälzlager (16) besteht, welches hinsichtlich der Lagerreibung optimiert ist, indem für dieses am Rotor eine zum Inneren des Rotors hin abgedichtete Lageraufnahme, die um Rotor vosgesehen ist, insbesondere ein geschlossener Achsstummel (14) vorgesehen ist.

2. Freistrahlzentrifuge, nach Anspruch 1 **dadurch gekennzeichnet, dass** das Gleitlager (20,21) eine Lagerbuchse (21) und eine Gleitbuchse (20) aufweist, wobei
- die Lagerbuchse im Gehäuse befestigt ist,
- die Gleitbuchse in die Lagerbuchse gesteckt ist, wobei fuer Lagerbuchse und Gleitbuchse eine Werkstoffpaarung mit optimierten Gleitlagerungseigenschaften gewählt ist; und
- eine den Einlass (24) des Rotors (13) bildende Lageraufnahme, insbesondere ein Hohlstutzen (19), mit der Gleitbuchse verbunden ist.

3. Freistrahlzentrifuge nach Anspruch 2, **dadurch gekennzeichnet, dass** die Gleitbuchse (20) eine Verliersicherung (34) zur Verhinderung eines Herausrutschens aus der Lagerbuchse aufweist.

4. Freistrahlzentrifuge nach einem der vorherigen Ansprüche, **dadurch gekennzeichnet, dass** zumindest eines der Lagermittel drei rotatorische Freiheitsgrade bezüglich des Lagermittelpunktes des jeweiligen Lagermittels aufweist.

5. Freistrahlzentrifuge nach einem der vorherigen Ansprüche, **dadurch gekennzeichnet, dass** der Rotor (13) in den Lagerungsmitteln entlang seiner Drehachse ein durch Axialanschläge (33) begrenztes Axialspiel aufweist.

6. Freistrahlzentrifuge nach einem der vorherigen Ansprüche, **dadurch gekennzeichnet, dass** der Rotor (13) einen vollständig in einem Stück hergestellten, aus Kunststoff gefertigten Boden (37) mit einer Lageraufnahme für eines der Lagerungsmittel und mit der mindestens einen Antriebsdüse (31) aufweist und dass die mindestens eine Antriebsdüse (31) über einen lmpulskanal (30) mit dem Innenraum des Rotors (13) verbunden ist, wobei der Impulskanal auf der Innenseite des Deckels integriert ist und bis auf eine Einlassöffnung (29) durch eine Kanalabdeckung (38) von besagtem Innenraum abgetrennt ist.

7. Freistrahlzentrifuge nach Anspruch 6, **dadurch gekennzeichnet, dass** die Lageraufnahme im Boden (37) aus einem Hohlstutzen (19) besteht, der gleichzeitig den Einlass (24) bildet und mit einem Gleitlager (20, 21) im Eingriff steht.

8. Freistrahlzentrifuge nach Anspruch 6, **dadurch gekennzeichnet, dass** die Lageraufnahme geschlossen ausgeführt ist, so dass an dieser Stelle der Abscheideraum (26) des Rotors (13) vollständig vom Gehäuseinnenraum (15) getrennt ist, wobei die Lageraufnahme mit einem Wälzlager im Eingriff steht.

9. Freistrahlzentrifuge nach einem der Ansprüche 6 bis 9, **dadurch gekennzeichnet, dass** der lmpulskanal (30) in der Projektion auf eine Ebene senkrecht zur Drehachse des Rotors (13) in einem Winkelbereich von mehr als 45° einen stetigen Krümmungsverlauf aufweist, wobei sich der besagte Winkelbereich innerhalb eines Bereiches einer radial nach außen gerichteten zu einer tangential ausgerichteten Strömungsrichtung bezüglich der Drehachse befindet.

10. Freistrahlzentrifuge nach einem der Ansprüche 6 bis 9, **dadurch gekennzeichnet, dass** auf dem Boden (37) ein Mittelrohr (25) angeordnet ist, in dessen Innenraum der Einlass (24) mündet und welches mit seinem offenen Ende in das Innere des Rotors (13) hineinragt.

## Claims

1. Free-jet centrifuge, more especially for cleaning the lubricating oil of an internal combustion engine, which centrifuge includes:
- a rotor (13) having an inlet (22) and at least one propellant nozzle (31) as the outlet and a deposition face (28) in the interior of the rotor,
- a housing (10, 11) for shielding the rotor from the surroundings, and
- mounting means for the rotatable mounting of the rotor (13) in the housing (10, 11), one of the mounting means comprising a slide bearing (21, 22), which simultaneously forms the inlet (22),
**characterised in that** another mounting means comprises a roller bearing (16), which is optimised in respect of the bearing friction, by a bearing mounting, which is sealed towards the interior of the rotor and arranged at the rotor and is, more especially, a closed axle portion (14), being provided for said roller bearing on the rotor.

2. Free-jet centrifuge according to claim 1, which centrifuge includes:
- a rotor (13) having an inlet (22) and at least one propellant nozzle (31) as the outlet and a deposition face (28) in the interior of the rotor,
- a housing (10, 11) for shielding the rotor from the surroundings, and
- mounting means for the rotatable mounting of the rotor (13) in the housing (10, 11), one of the mounting means comprising a slide bearing (21, 22), which simultaneously forms the inlet (22),
**characterised in that** the slide bearing (21, 22) includes a bearing bush (21) and a sliding bush (20),
■ the bearing bush being secured in the housing,
■ the sliding bush being inserted into the bearing bush, a mating of materials for the bearing bush and sliding bush being selected and having optimised slidable mounting properties, and
■ a bearing mounting, which forms the inlet (22) of the rotor (13) and is, more especially, a hollow connection piece (19), being connected to the sliding bush.

3. Free-jet centrifuge according to claim 2, **characterised in that** the sliding bush (20) includes a loss-preventing means (34) for preventing said bush from sliding out of the bearing bush.

4. Free-jet centrifuge according to one of the previous claims, **characterised in that** at least one of the bearing means includes three rotary axes of freedom in respect of the bearing centre point of the respective bearing means.

5. Free-jet centrifuge according to one of the previous claims, **characterised in that** the rotor (13) has an axial clearance, which is defined by axial stop members (33), in the mounting means along its axis of rotation.

6. Free-jet centrifuge according to one of the previous claims, **characterised in that** the rotor (13) includes a base (37), which is produced entirely in one piece and is manufactured from plastics material, said base being provided with a bearing mounting for one of the mounting means and at least one propellant nozzle (31), and **in that** the at least one propellant nozzle (31) is connected to the interior of the rotor (13) via a pulse channel (30), the pulse channel being incorporated an the inside of the cover and being separated from said interior by a channel covering (38) apart from one inlet aperture (29).

7. Free-jet centrifuge according to claim 6, **characterised in that** the bearing mounting in the base (37) comprises a hollow connection piece (19), which simultaneously forms the inlet (22) and is in engagement with a slide bearing (21, 22).

8. Free-jet centrifuge according to claim 6, **characterised in that** the bearing mounting has a closed configuration, so that the separating chamber (26) of the rotor (13) is completely separated from the housing interior (15) at this location, the bearing mounting being in engagement with a roller bearing.

9. Free-jet centrifuge according to one of the claims 6 to 9, **characterised in that** the pulse channel (30) has a continuous curvature in the projection towards a plane perpendicular to the axis of rotation of the rotor (13) in an angular range of more than 45°, said angular range being within a range extending from a radially outwardly orientated direction of flow to a tangentially aligned direction of flow in respect of the axis of rotation.

10. Free-jet centrifuge according to one of the claims 6 to 9, **characterised in that** a central pipe (25) is disposed on the base (37), the inlet (22) terminating in the interior of said pipe, and said pipe protruding with its open end into the interior of the rotor (13).

## Revendications

1. Centrifugeuse à jet libre, en particulier pour purifier l'huile de graissage d'un moteur à combustion interne comprenant :
- un rotor (13) avec une entrée (22) et au moins une tuyère d'entraînement (31) servant de sortie et une surface de dépôt (28) à l'intérieur du rotor,
- un boîtier (10, 11) pour isoler le rotor par rapport à l'environnement,
- des paliers pour assurer la rotation du rotor (13) dans le boîtier (10, 11), un de ces paliers étant un palier lisse (21, 22) constituant aussi l'entrée (24),
**caractérisée en ce qu'**un autre palier est un palier de roulement (16) optimisé pour le frottement par un logement prévu sur le rotor et rendu étanche par rapport à l'intérieur du rotor, en particulier un embout d'axe (14) fermé.

2. Centrifugeuse à jet libre, selon la revendication 1, **caractérisée en ce que** le palier lisse (21, 22) présente une douille de palier (21) et une douille de glissement (20) :
- la douille de palier est fixée dans le boîtier,
- la douille de glissement est emmanchée dans la douille de palier, les matériaux composant les deux douilles étant assortis l'un à l'autre de manière à optimiser les propriétés de glissement, et
- un logement de palier formant l'entrée (24) du rotor (13), en particulier une tubulure creuse (19), est relié à la douille de glissement.

3. Centrifugeuse selon la revendication 2, **caractérisée en ce que** la douille de glissement (20) présente une sécurité anti-perte (34) l'empêchant de s'échapper de la douille de palier.

4. Centrifugeuse selon l'une des revendications précédentes, **caractérisée en ce qu'**au moins un des paliers présente trois degrés de liberté en rotation par rapport au centre du palier concerné.

5. Centrifugeuse selon l'une des revendications précédentes, **caractérisée en ce que** le rotor (13) présente, dans les paliers, un jeu axial le long de son axe de rotation, limité par des butées axiales (33).

6. Centrifugeuse selon l'une des revendications précédentes, **caractérisée en ce que** le rotor (13) comprend un fond (37) en matière plastique, fabriqué entièrement d'une seule pièce, comportant un logement de palier pour un des paliers ainsi qu'au moins une tuyère d'entraînement (31) reliée au volume interne du rotor (13) par un canal d'impulsion (30) intégré à la face interne du couvercle et, à l'exception d'une ouverture d'entrée (29) il est séparé de ce volume interne par un couvercle de canal (38).

7. Centrifugeuse selon la revendication 6, **caractérisée en ce que** le logement de palier dans le fond (37) est constitué par une tubulure creuse (19) formant en même temps l'entrée (24) et en prise avec un palier de glissement (21, 22).

8. Centrifugeuse selon la revendication 6, **caractérisée en ce que** le logement de palier est réalisé fermé de manière qu'à cet endroit la chambre de séparation (26) du rotor (13) soit totalement séparée du volume interne du boîtier (15), le logement de palier étant en prise avec un palier de roulement.

9. Centrifugeuse selon l'une quelconque des revendications 6 à 9, **caractérisée en ce que** le canal d'impulsion (30), projeté sur un plan perpendiculaire à l'axe de rotation du rotor (13) présente, dans une zone angulaire de plus de 45°, un tracé courbe continu, la zone angulaire précédente se trouvant par rapport à l'axe de rotation, à l'intérieur d'une zone allant d'une direction d'écoulement radiale vers l'extérieur à une direction d'écoulement tangentielle.

10. Centrifugeuse selon l'une quelconque des revendications 6 à 9, **caractérisée en ce que** le fond (37) est muni d'un tube médian (25) à l'intérieur duquel débouche l'entrée (24) et dont l'extrémité ouverte pénètre à l'intérieur du rotor (13).
